# FASCICULE DE BREVET EUROPEEN

(11) **EP 0 209 440 B1**
(45) Date de publication et mention de la délivrance du brevet: **29.03.1989**
(21) Numéro de dépôt: 86401466.7
(22) Date de dépôt: 02.07.1986
(51) Int. Cl.: A47C 27/08

(54) **Matelas de relaxation**
Matratze zum Entspannen
Relaxation mattress

(30) Priorité: 12.07.1985 FR 8510715
(43) Date de publication de la demande: 21.01.1987
(73) Titulaire: NAT-RELAX Société à Responsabilité Limitée, F-75006 Paris (FR)
(72) Inventeur: Rosier, Pascal, Paris 12ème (FR); Rosier, Sully Pierre, Paris 16ème (FR)
(74) Mandataire: Petit, Hélène

(56) Documents cités:
- DE-A- 1 951 476
- US-A- 4 005 236

## Description

La présente invention est relative à un matelas de relaxation, adapté notamment à soutenir un usager en flottaison entre deux eaux de telle sorte que la majeure partie de son corps soit immergée juste sous la surface de l'eau, seule restant émergée en position allongée sur le matelas la face de cet usager et en particulier le nez et la bouche de celui-ci.

On connaît les avantages de la relaxation corporelle, tant d'un point de vue physique que psychique. On sait également que cette relaxation s'effectue de façon d'autant plus efficace que le corps de l'individu est placé dans un environnement qui exerce sur lui une action douce de massage ou simplement de support équilibré. L'utilisation des techniques de flottaison est à cet égard particulièrement utile, en permettant de maintenir le corps dans un milieu ambiant dont la température, la teneur en sel ou autres agents minéraux, la densité, etc... peuvent être ajustées à la demande. De même, indépendamment des utilisations à finalité médicale ou de traitement, on connaît l'agrément que procure l'emploi de matelas flottants pour usage en piscine ou au bord de mer.

Toutefois, ces objets bien connus généralement constitués d'une enveloppe en caoutchouc ou matière plastique étanche, gonflée à l'air, ne permettent pas une flottaison entre deux eaux de celui qui utilise le matelas et surtout n'autorisent pas le maintien du corps de l'usager en position parfaitement allongée, en raison des différences qui existent entre le poids des diverses parties de son corps qui exercent sur le matelas des efforts d'intensité distincts et modifient en conséquence la planéité du matelas. Dans le cas en particulier des applications médicales de tels matelas, celles-ci sont de ce fait généralement exclues, ces matelas constituant plus dans leur forme classique des objets de jeux que des instruments efficaces et médicalement reconnus de détente et de relaxation.

L'invention a pour objet un matelas de relaxation qui évite ces inconvénients en permettant notamment une flottalison du corps d'un usager allongé sur le matelas s'effectuant entre deux eaux, avec un maintien de ce corps parfaitement à plat, ce dernier conservant en tous points de sa surface une forme plane ou très sensiblement plane.

A cet effet, le matelas considéré se caractérise en ce qu'il comporte deux couches sucessives accolées et superposées formée chacune d'une enveloppe étanche et domt la première, laquelle est destinée à recevoir le corps de l'usager, contient une pluralité de bulles d'air contigues mais séparées, présentant un volume sensiblement identique en tous points de ladite couche, et la seconde comprend des bulles d'air également contigues et séparées mais de volumes différents selon leur localisation dans cette couche, les bulles de la seconde couche présentant un volume proportionnel à la densité relative des différentes parties du corps de l'usager allongé sur le matelas.

Ainsi, en prévoyant dans la seconde couche disposée sous la première, des bulles d'air de volumes variables selon l'étendue de la couche, on assure un support adapté du corps de l'usager allongé sur ie matelas en exerçant à l'encontre du poids de celui-ci, du fait de la poussée d'Archimède, un effort variable plus important vers les parties du corps les plus denses telles que la tête, le bassin, le tronc et moins élevé sur les autres parties.

On réalise ainsi une stabilisation de l'usager en position idéale, parfaitement plane, facilitant de manière sensible l'effet de relaxation recherché, avec une amélioration notable de la réaction opposée par le matelas au poids qu'il supporte. Notamment, il devient ici possible d'épouser la forme du corps en tous points de celui-ci et plus spécialement d'assurer un soutien de la colonne vertébrale de l'usager en une position exactement horizontale, cette partie du corps constituant une zone particulièrement sensible et dont l'effet sur la relaxation de l'usager est tout à fait primordial.

Selon une caractéristique particulière de l'invention, le matelas présente une forme géométrique adaptée à la morphologie générale du corps de l'usager avec notamment un évidement de part et d'autre des jambes de celui-ci.

En particulier, le matelas présente une partie plus étroite sous la tête et le tronc de l'usager pour permettre le libre passage des bras de celui-ci et une partie plus élargie sous le tronc et de part et d'autre des jambes de l'utilisateur.

En variante, le matelas présente une forme géométrique quelconque, notamment rectangulaire ou comportant des décrochements au niveau de la tête et du tronc afin de faciliter la fabrication industrielle en série du matelas.

Par ailleurs également, et selon diverses variantes de réalisation d'un matelas de relaxation selon l'invention, les couches superposées du matelas peuvent être réalisées en matière plastique ou en caoutchouc notamment, et de préférence en matériaux piastique du genre mousse de polyéthylène ou équivalents.

D'autres caractéristiques d'un matelas de relaxation etabli conformément à l'invention apparaîtront encore a travers la description qui suit d'un exemple de réalisation donné à titre indicatif et non limitatif, en référence aux dessins annexés sur lesquels:

La figure 1 est une vue de dessus d'un matelas de relaxation établi selon un premier mode de réalisation de l'invention, avec arrachement partiel.

La figure 2 est une vue de côté et en coupe transversale, d'un détail du matelas considéré, illustrant notamment la structure en deux couches superposées de celui-ci.

La figure 3 est une vue de dessus d'une autre variante de réalisation.

Dans l'exemple représenté sur la figure 1, le matelas selon l'invention désignée dans son ensemble sous la référence 1, présente un profil particulier adapté notamment à la morphologie de l'usager allongé sur ce matelas et flottant grâce à celui-ci entre deux eaux. La partie 2 plus étroite est destinée à servir d'appui à la tête de l'utilisateur, la partie 3 au tronc de celui-ci et la partie 4 au reste du corps, notamment aux jambes étendues reposant également de chaque côté du matelas. Avantageusement, celui-ci peut comporter une partie évidée 5 ménagée entre les zones du matelas supportent les jambes.

Conformément à l'invention, le matelas 1 ci- dessus est réalisé au moyen de deux couches superposées respectivement 6 et 7, la couche supérieure 6 étant destinée à recevoir le corps de l'usager flottant sur le matelas, tandis que la couche 7 située sous la précédente est complètement immergée. La couche 6 est formée d'une enveloppe étanche en caoutchouc ou en une matière synthétique appropriée, à l'intérieur de laquelle sont emprisonnées des bulles d'air 8 réparties uniformément dans toute l'étendue de cette couche, ces bulles d'air présentant un volume sensiblement identique de l'une à l'autre. Ces bulles sont séparées par des zones 9 où les deux parois de la couche 6 sont jointives, la fabrication d'une telle couche pouvant être facilement réalisée par tout procédé classique permettant une fois la couche remplie d'air, de préformer celle-ci, notamment à chaud pour la formation des bulles souhaitées.

La seconde couche 7 du matelas comporte, comme la précédente, des bulles d'air 10 contiguës s'étendant sur toute la surface de la couche et séparées de l'une à l'autre par des zones étanches 11. Toutefois, dans ce second cas et selon une caractéristique essentielle de l'invention, les bulles d'air 10 présentent un volume qui peut être variable de l'une à l'autre et en particulier selon leur localisation sous le corps de l'usager, les bulles de volume plus important étant réparties dans les régions du matelas destinées à recevoir les parties du corps présentant la plus grande densité telles que la tête, la colonne vertébrale et d'une façon générale les éléments principaux du squelette de l'utilisateur.

Dans l'exemple illustré sur la figure 1, le matelas 1 présente une forme bien adaptée à celle du corps de l'usager, ce qui exige une fabrication particulière difficilement réalisable en grande série. Un tel matelas sera donc plus spécialement destiné à des usages médicaux pour flottaison en atmosphère et milieu contrôlés. En revanche, dans la variante selon la figure 3, le matelas 12 présente une forme géométrique simple et est plus directement approprié à une utilisation en piscine ou en bord de mer, pour jeux d'agrément.

Bien entendu, il résulte de ce qui précède que la forme particulière du matelas n'est en aucune façon limitative de la présente invention. De même, il va de soi que la structure des deux couches superposées pourrait subir de nombreuses variantes selon la nature des matériaux constituant l'enveloppe de ces couches et le procédé de fabrication dans celles-ci des bulles d'air. Egalement, on pourrait envisager d'autres structures où les deux couches superposees précédentes seraient associées à une ou deux couches supplementaires de protection ou à une enveloppe extérieure entourant l'ensemble.

Enfin, on pourrait sans sortir du cadre de l'invention donner aux bulles d'air constituant les couches superposées, des formes autres que sphériques, par exemple allongées, en croissant, en cube, en couronne, etc., afin d'épouser encore plus parfaitement toutes les morphologies des utilisateurs selon les zones d'appui sur le matelas.

## Revendications

1. Matelas de relaxation, caractérisé en ce qu'il comporte deux couches successives (6 - 7) accolées et superposées formée chacune d'une enveloppe étanche et dont la première, laquelle est destinée à recevoir le corps de l'usager, contient une pluralité de bulles d'air contiguës (8) mais séparées, présentant un volume sensiblement identique en tous points de ladite couche, et la seconde comprend des bulles d'air (10), également contiguës et séparées mais de volumes différents selon leur localisation dans cette couche, les bulles de la seconde couche présentant un volume proportionnel à la densité relative des différentes parties du corps de l'usager allongé sur le matelas.

2. Matelas de relaxation selon la revendication 1, caractérisé en ce qu'il présente une forme geométique adaptée à la morphologie générale du corps de l'usager avec un évidement de part et d'autre des jambes de celui-ci.

3. Matelas de relaxation selon l'une des revendications 1 ou 2, caractérisé en ce qu'il présente une partie plus étroite sous la tête et le tronc de l'usager pour permettre le libre passage des bras de celui-ci et une partie plus élargie sous le tronc et de part et d'autre des jambes de l'utilisateur.

4. Matelas de relaxation selon les revendications 1 ou 2, caractérisé en ce qu'il présente une forme géométrique quelconque notamment rectangulaire ou comportant des décrochements au niveau de la tête et du tronc afin de faciliter la fabrication industrielle en série du matelas.

5. Matelas de relaxation selon l'une quelconque des revendications précédentes, caractérisé en ce que les couches superposées du matelas sont réalisées en matière plastique ou en caoutchouc, et de préférence en matériaux plastique du genre mousse de polyéthylène ou équivalents.

## Patentansprüche

1. Entspannungsmatratze dadurch gekennzeichnet, daß sie zwei aufeinanderfolgende, sich berührende und übereinanderliegende Schichten (6, 7) aufweist, von denen jede von einer dichten Hülle gebildet ist und die erste, welche zur Aufnahme des Körpers des Bentutzers bestimmt ist, eine Vielzahl von aneinandergrenzenden, jedoch getrennten Luftkammern (8) enthält, die an allen Stellen der genannten Schicht von im wesentlichen gleichem Volumen sind, und die zweite ebenfalls aneinandergrenzende und getrennte, jedoch je nach ihrer Lage in dieser Schicht volumenverschiedene Luftkammern (10) aufweist, wobei die Kammern der zweiten Schicht ein Volumen haben, das der relativen Dichte der verschiedenen Körperteile des auf der Matratze ruhenden Benutzers proportional ist.

2. Entspannungsmatratze nach Anspruch 1, dadurch gekennzeichnet, daß sie eine an die allgemeine Form des Körpers des Benutzers angepaßte geometrische Gestalt mit einer Aussparung beiderseits der Beine des Benutzers hat.

3. Entspannungsmatratze nach einen der Ansprüche 1 oder 2, dadurch gekennzeichnet, daß sie unter dem Kopf und dem Rumpf des Benutzers einen schmaleren Abschnitt aufweist, um einen breiteren Abschnitt unter dem Rumpf und beiderseits der Beine des Benutzers.

4. Entspannungsmatratze nach den Ansprüchen 1 oder 2, dadurch gekennzeichnet, daß sie von beliebiger geometrischer Gestalt ist, insbesondere von rechteckiger Gestalt oder Absätze auf der Höhe des Kopfes und des Rumpfes aufweist, um die industrielle Serienfertigung der Matratze zu vereinfachen.

5. Entspannungsmatratze nach einem der vorhergehenden Ansprüche, dadurch gekennzeichnet, daß die überainanderliegenden Schichten der Matratze aus Kunststoff oder aus Kautschuk, vorzugsweise aus Kunststoffen des Typs Polyethylenschaumstoff der Gleichvertigem hergestellt sind.

## Claims

1. Relaxion mattress, characterised in that it comprises two successive couches (6 - 7) joined together and superposed, each formed from a sealed outer cover and of which the first, which is intended to receive the body of the user, contains a plurality of contiguous but separate air bubbles (8), having a volume substantially identical at all points of the said couch, and the second comprises air bubbles (10), also contiguous and separate but with different volumes according to their position in that couch, the bubbles of the second couch having a volume proportional to the relative density of the different parts of the body of the user stretched out on the mattress.

2. Relaxation mattress according to claim 1, characterised in that it has a geometrical form adapted to the general morphology of the body of the user with a depression at appropriate parts for the legs of the latter.

3. Relaxation mattress according to one of claims 1 or 2, characterised in that it has a more narrow part under the head and trunk of the user to permit free passage of the arms of the latter and a wider part under the trunk and where appropriate for the legn of the user.

4. Relaxation mattress according to claims 1 or 2, characterized in that it has any geomatrical shape, in particular rectangular or comprising detachable parts at the level of the head and of the trunk to facilitate industrial mass production of the mattress.

5. Relaxation mattress according to any one of the preceding claims, characterised in that the superposed couches of the mattress are formed from plastics material or rubber, preferably from plastics material or the polyethylene foam type or equivalent.
